# EUROPÄISCHE PATENTSCHRIFT

(11) **EP 0 728 075 B1**
(45) Veröffentlichungstag und Bekanntmachung des Hinweises auf die Patenterteilung: **26.03.1997**
(21) Anmeldenummer: 95900088.6
(22) Anmeldetag: 26.10.1994
(51) Int. Cl.: B43M 3/04

(54) **KUVERTIERVORRICHTUNG**
DEVICE FOR INSERTING MATERIALS IN ENVELOPES
DISPOSITIF POUR INSERER DES DOCUMENTS DANS DES ENVELOPPES

(30) Priorität: 12.11.1993 DE 9317366 U
(43) Veröffentlichungstag der Anmeldung: 28.08.1996
(73) Patentinhaber: BÖWE SYSTEC AG, 86161 Augsburg (DE)
(72) Erfinder: ECKL, Robert, D-86159 Augsburg (DE)
(74) Vertreter: Ernicke, Hans-Dieter, Dipl.-Ing.
(86) Internationale Anmeldenummer: EP9403519
(87) Internationale Veröffentlichungsnummer: WO9513197

(56) Entgegenhaltungen:
- NL-A- 6 504 735
- US-A- 3 423 900
- US-A- 4 169 341

## Beschreibung

Die Erfindung bezieht sich auf eine Kuvertiervorrichtung mit den im Oberbegriff des Patentanspruches 1 aufgeführten Merkmalen.

Diese sind durch die US-A-3 423 900 bekannt geworden.

Bei diesem nächstliegenden Stand der Technik werden die leeren Kuverts, der Kuvertinhalt und die gefüllten Kuverts in einer gemeinsamen Ebene unter Verwendung kontinuierlich umlaufender Förderer zusammengeführt und abtransportiert, was nur bei einem Solokuvertierer möglich ist, der ständig unbestimmte Mengen Kuverts und Kuvertinhalte zusammenführt und nicht in ein System von unrhythmisch arbeitenden Belegbearbeitungsanlagen eingegliedert werden kann.

Die Erfindung strebt hingegen eine andere Funktionsweise einer Kuvertiervorrichtung an, die einerseits eine erhebliche Leistungsteigerung erlaubt und andererseits durch taktweise Bewegungen die Möglichkeit eröffnet, die Nachteile kontinuierlich umlaufender Kuvertiervorrichtungen zu vermeiden. Zu diesem Zweck geht die Erfindung von dem Grundsatz aus, das Spreizen des Kuverts und das Befüllen des Kuverts örtlich voneinander zu trennen und dadurch die Taktzeit wesentlich zu verringern.

Dieses Problem wird im Sinne der Erfindung durch die kennzeichnenden Merkmale des Patentanspruches 1 gelöst.

Beim Gegenstand der Erfindung wird die Taktzeit also dadurch verkürzt, daß das Aufziehen des Kuverts auf das Spreizorgan (Einpacktasche) zeitgleich mit dem Einschieben des Kuvertinhaltes in ein anderes Kuvert stattfindet und daß die Zeit, die zum Zuführen bzw. Abziehen eines Kuverts benötigt wird, dazu ausgenutzt wird, die Spreizorgane von der Aufnahmestation für Kuverts in die Abgabestation zu fördern.

In den Ansprüchen 2 bis 6 sind vorteilhafte Ausgestaltungen der Erfindung offenbart. So ist es beispielsweise gemäß Anspruch 2 zweckmäßig, die Förderer für die Kuverts und die Kuvertinhalte kontinuierlich und die Gliederkette schrittweise umlaufen zu lassen. Dadurch erreicht man eine weitere Leistungssteigerung, weil die Zeiten für das Aufziehen des Kuverts auf das Spreizorgan bzw. das Einfüllen des Kuvertinhaltes und Abziehen des gefüllten Kuverts weiter reduziert werden können.

Gemäß Anspruch 3 empfiehlt es sich, die Förderer für die Kuverts und die Kuvertinhalte im Übergabebereich in horizontaler Ebene (in Etagen übereinander) und die Gliederkette in vertikaler Richtung umlaufen zu lassen.

Ein weiterer Gegenstand der Erfindung betrifft die besondere Ausbildung der Gliederkette gemäß Anspruch 4. Danach besteht die Gliederkette aus zwei im Abstand voneinander angeordneten und um zueinander parallele Achsen umlaufenden Einzelketten, an denen die Spreizorgane jeweils in gleicher Ebene gegeneinander gerichtet angeordnet sind. Das herangeführte Kuvert kann also mühelos beim Aufziehen auf die beiden zueinander parallel ausgerichteten Spreizorgane gespreizt werden, wodurch der Vorteil erzielt wird, daß eine größere Menge Kuvertinhalt eingeführt werden kann. Die mit dem Kuvert beladenen Spreizorgane werden schrittweise in eine angehobene Etage versetzt, welche Kollisionen mit den Greifwerkzeugen für die Kuverts verhindert. Es ist daher zweckmäßig, daß die Einzelkette mindestens vier, vorzugsweise acht, im gleichen Abstand voneinander angeordnete Spreizorgane aufweist.

Um die Taktzeiten zu verkürzen, ist gemäß Anspruch 6 der Erfindung vorgesehen, daß der Förderer für die Kuverts mehrere im gleichen Abstand zueinander angeordnete Greifer für das Erfassen der Kuvertklappen aufweist und in seinem unteren Trum die Kuverts von einer Stapelabzugseinrichtung übernimmt und in seinem oberen Trum die Kuverts an die Spreizorgane übergibt.

Einzelheiten der Erfindung sind in der Zeichnung schematisch und beispielsweise dargestellt. Es zeigen:
- Figur 1:: eine schematische Seitenansicht einer Kuvertiermaschine,
- Figur 2:: eine vergrößerte Seitenansicht einer in Figur 1 mit (7) bezeichneten Spreizanordnung für Kuverts,
- Figur 3:: eine Draufsicht auf die Spreizanordnung gemäß Pfeil A in Figur 2,
- Figur 4:: eine Vorderansicht der Spreizanordnung gemäß Pfeil B in Figur 2,
- Figur 5:: eine vergrößerte Seitenansicht eines in Figur 1 mit (17) bezeichneten Greifers und
- Figur 6:: eine vergrößerte Seitenansicht der in Figur 1 mit (8) bezeichneten Anordnung zum Einführen der Kuvertinhalte in Kuverts.

Im Ausführungsbeispiel der Figur 1 wird davon ausgegangen, daß die Kuverts (20) von einem Stapel (1), einem Zwischenstapel oder von einer bestimmten Position mit Hilfe einer Abzugseinrichtung (2) abgezogen und einem Förderer (5) übergeben werden. Dieser Förderer (5) ist beispielsweise als umlaufender Zahnriemen ausgebildet und mit mehreren Greifern (17) versehen und läuft um horizontale Achsen um. Wesentlich ist, daß dieser Förderer (5) mit seinem oberen Trum (19) eine Förderebene (13) bildet, die sich horizontal erstreckt. Das untere Trum (18) dieses Förderers (5) erstreckt sich hingegen in der Abzugsebene der Abzugseinrichtung (2).

In deutlicher Höhendistanz zur Förderebene (13) des Förderers (5) für Kuverts (20) befindet sich die Förderebene (12) des Förderers (6) für Kuvertinhalte (21). Diese Kuvertinhalte (21) befinden sich in einem oder mehreren Stapeln (3), denen Abzugseinrichtungen (4) zugeordnet sind. Dadurch ist es möglich, einen aus mehreren Blättern bestehenden Kuvertinhalt (21) auf dem Förderer (6) zu vereinigen, um diese mehreren Blätter in einem Pack in das Kuvert (20) zu führen. Es ist aber auch denkbar, mehrere Stapel (3) für gleiche Kuvertinhalte (21) hintereinander anzuordnen, um die abgezogenen Kuvertinhalte wechselweise auf den Förderer (6) aufzubringen. Dadurch kann man die Taktzeiten verringern, nämlich dann, wenn die Förderleistung des Förderers (6) für Kuvertinhalte größer als die Zuführleistung der einzelnen Abzugsvorrichtung (4) ist.

Die Förderebene (12) des Förderers (6) für Kuvertinhalte (21) verläuft parallel zur Förderebene (13) des Förderers (5) für Kuverts (20) und weist von diesem eine deutliche Distanzierung auf. Dieser Zwischenraum zwischen beiden Förderebenen (12,13) wird ausgefüllt durch eine Spreizanordnung (7) für Kuverts (20), die ihrerseits aus einer Gliederkette (10) besteht, welche mehrere Spreizorgane (9) (Einpacktaschen) besitzt, wie dies im einzelnen in den Figuren 2 bis 4 dargestellt ist. Die Gliederkette (10) läuft in einer vertikalen Förderebene gemäß Pfeil 11 um und ist dazu bestimmt, die Spreizorgane (9) in den Wirkungsbereich der Greifer (17) des Förderers (5) für Kuverts längs der Förderebene (13) zu bringen und alsdann in die Höhe der Förderebene (12) des Förderers (6) für Kuvertinhalte (21) anzuheben. Weil die Gliederkette (10) mehrere Spreizorgane (9) mit gleichem Abstand hintereinander aufweist, wird das in der Förderebene (13) befindliche Spreizorgan (9) mit dem geöffneten Kuvert beschickt, während ein anderes, in der Förderebene (12) befindliche Spreizorgan (9) das enthaltene gespreizte Kuvert (20) zum Einschieben des Kuvertinhaltes (21) und zum Abziehen des gefüllten Kuverts bereithält.

Demgemäß können die Taktzeiten der erfindungsgemäßen Kuvertiermaschine wesentlich reduziert werden, denn es empfiehlt sich, die Förderer (5 und 6) kontinuierlich umlaufen zu lassen, wohingegen die Gliederkette (10) mit den Spreizorganen (9) schrittweise angetrieben wird.

Im Beispiel der Figur 2 ist die Gliederkette (10) mit daran befestigten Spreizorganen (9) vergrößert dargestellt. Während das untere Spreizorgan (9) noch kein Kuvert aufgenommen hat, erkennt man an dem mittleren und oberen Spreizorgan (9), wie das Kuvert (20) mit seiner Kuvertklappe (23) voran auf die Spreizorgane (9) aufgeschoben worden ist.

Besonders deutlich ist dieser Aufziehvorgang aus Figur 3 ersichtlich. Die jeweils in innerer Position befindlichen Spreizorgane (9) greifen in den Randbereich der geöffneten Kuverts (20) und halten dieses fest und bilden außerdem eine Ausspreizung des Kuverts (20). In dieser Position werden die Kuverts (20) in die Höhe der Förderebene (12) für die Kuvertinhalte (21) gebracht.

Im Beispiel der Figur (4) ist ersichtlich, daß die Gliederkette (10) in zwei Einzelketten (14,15) unterteilt ist, die um parallele horizontale Achsen (16) in Distanz voneinander umlaufen und beispielsweise aus Zahnriemen bestehen können. Die Spreizorgane (9) der beiden Einzelketten (14,15) liegen, wenn sie sich in den Förderebenen (12) bzw. (13) befinden, parallel zueinander. Demgemäß wird ein geöffnetes Kuvert auf jeweils zwei einander gegenüberliegende Spreizorgane (9) aufgezogen. Das einzelne Spreizorgan (9) braucht daher lediglich in den ihm zugeordneten Kuvertrand einzudringen, wodurch sich eine maximale Spreizung ergibt, die es ermöglicht, auch eine größere Menge des Kuvertinhaltes (21) einzuführen.

Die Figur 5 zeigt in vergrößerter Darstellung, wie das abgezogene und geöffnete Kuvert (20) vom Greifer (17) des Kuvertförderers (5) erfaßt und längs des unteren Trums (18) dieses Kuvertförderers (5) in Pfeilrichtung mitgenommen wird.

Die in Figur 6 vergrößert dargestellte Anordnung zum Einführen der Kuvertinhalte (21) in Kuverts (20) umfaßt einen mit Mitnehmern (24) versehenen Förderer (25), dessen Mitnehmer (24) die auf der Förderebene (12) befindlichen Kuvertinhalte (21) rückseitig erfassen und in die bereit gehaltenen Kuverts (20) einschieben.

### STÜCKLISTE

- 1: bereitgehaltene Kuverts (Kuvertstapel)
- 2: Abzugseinrichtung für Kuverts
- 3: Stapel für Kuvertinhalte
- 4: Abzugseinrichtung für Kuvertinhalte
- 5: Förderer für Kuverts
- 6: Förderer für Kuvertinhalte
- 7: Spreizanordnung für Kuverts
- 8: Anordnung zum Einführen der Kuvertinhalte in Kuverts
- 9: Spreizorgan
- 10: Gliederkette
- 11: Förderebene der Gliederkette
- 12: Förderebene des Förderers für Kuvertinhalte
- 13: Förderebene des Förderers für Kuverts
- 14: Einzelkette
- 15: Einzelkette
- 16: parallele Achsen
- 17: Greifer
- 18: unteres Trum
- 19: oberes Trum
- 20: Kuvert
- 21: Kuvertinhalt
- 22: Förderer zum Abtransport gefüllter Kuverts
- 23: Kuvertklappe
- 24: Mitnehmer
- 25: Förderer

## Patentansprüche

1. Kuvertiervorrichtung mit je einer Stapel- und Abzugseinrichtung (1 bis 4) für die Kuverts (20) und die Kuvertinhalte (21) sowie mit einer Anordnung (8) zum Spreizen des Kuverts (20) und zum Einführen des Kuvertinhaltes (21) in das gespreizte Kuvert (20) nebst einem Förderer (22) zum Abtransport des gefüllten Kuverts (20), wobei die Anordnung (8) zum Spreizen und Bereithalten der Kuverts (20) als ein mit mehreren Spreizorganen (9) ausgerüstetes umlaufendes Gliederkettenpaar (10) ausgebildet ist, dadurch **gekennzeichnet**, daß die Kuvertiervorrichtung zwei voneinander in verschiedenen Etagen befindlichen Förderebenen (12,13) für die Kuverts (20) und die Kuvertinhalte (21) aufweist, zwischen denen das Gliederkettenpaar (10) angeordnet und quer zur Förderrichtung der Kuverts (20) und der Kuvertinhalte (21) schrittweise antreibbar ist und daß die Spreizorgane (9) des Gliederkettenpaares (10) in den jeweiligen Stillstandsphasen gleichzeitig in der einen Förderebene (13) das geöffnete Kuvert (20) aufnehmen und in der anderen Förderebene (12) das aufgenommene Kuvert (20) zum Einschieben des Kuvertinhaltes (21) bereithalten.

2. Kuvertiervorrichtung nach Anspruch 1, dadurch **gekennzeichnet**, daß die Förderer (5,6) für die Kuverts (20) und die Kuvertinhalte (21) kontinuierlich und das Gliederkettenpaar (10) schrittweise umlaufen.

3. Kuvertiervorrichtung nach Anspruch 1 oder 2, dadurch **gekennzeichnet**, daß die Förderer (5,6) für die Kuverts (20) und die Kuvertinhalte (21) im Übergabebereich in horizontaler Ebene und das Gliederkettenpaar (10) in vertikaler Richtung umlaufen.

4. Kuvertiervorrichtung nach Anspruch 1 oder einem der folgenden dadurch **gekennzeichnet**, daß das Gliederkettenpaar (10) aus zwei im Abstand voneinander angeordneten und um zueinander parallele Achsen (16) umlaufenden Einzelketten (14,15) besteht, an denen die Spreizorgane (9) jeweils in gleicher Ebene gegeneinandergerichtet angeordnet sind.

5. Kuvertiervorrichtung nach Anspruch 1 oder einem der folgenden, dadurch **gekennzeichnet**, daß die Einzelkette (14,15) mindestens vier, vorzugsweise acht, im gleichen Abstand voneinander angeordnete Spreizorgane (9) aufweist.

6. Kuvertiervorrichtung nach Anspruch 1 oder einem der folgenden, dadurch **gekennzeichnet**, daß der Förderer (5) für die Kuverts (20) mehrere im gleichen Abstand zueinander angeordnete Greifer (17) für das Erfassen der Kuvertklappen aufweist und in seinem unteren Trum (18) die Kuverts (20) von einer Stapelabzugseinrichtung (2) übernimmt und in seinem obereren Trum (19) die Kuverts (20) an die Spreizorgane (9) übergibt.

## Claims

1. An apparatus for inserting materials into envelopes, having a respective stacking and removal means (1 to 4) for the envelopes (20) and for the envelope contents (21), and having an arrangement (8) for spreading the envelope (20) and for introducing the envelope contents (21) into the spread envelope (20), as well as a conveyor (22) for transporting the filled envelope (20) away, the arrangement (8) for spreading and holding ready the envelopes (20) being constructed as a revolving pair (10) of link chains equipped with a plurality of spreading members (9), characterized in that the apparatus for inserting materials into envelopes has two conveying planes (12, 13), located at different levels, for the envelopes (20) and the envelope contents (21), between which the pair (10) of link chains is arranged and may be driven stepwise transversely to the direction of conveying the envelopes (20) and the envelope contents (21), and in that, during the respective standstill phases, the spreading members (9) of the pair (10) of link chains simultaneously take up the opened envelope (20) in the one conveying plane (13) and hold the taken-up envelope (20) ready for the insertion of the envelope contents (21) in the other conveying plane (12).

2. An apparatus for inserting materials into envelopes according to Claim 1, characterized in that the conveyors (5, 6) for the envelopes (20) and the envelope contents (21) revolve continuously and the pair (10) of link chains revolves stepwise.

3. An apparatus for inserting materials into envelopes according to Claim 1 or 2, characterized in that the conveyors (5, 6) for the envelopes (20) and the envelope contents (21) revolves in the horizontal plane in the transfer region and the pair (10) of link chains revolves in the vertical direction.

4. An apparatus for inserting materials into envelopes according to Claim 1 or one of the subsequent claims, characterized in that the pair (10) of link chains comprises two individual chains (14, 15) which are arranged at a spacing from one another and revolve about mutually parallel axes (16), the spreading members (9) respectively being arranged on these individual chains (14, 15) in the same plane, turned towards one another.

5. An apparatus for inserting materials into envelopes according to Claim 1 or one of the subsequent claims, characterized in that the individual chain (14, 15) has at least four, preferably eight, spreading members (9) arranged at the same spacing from one another.

6. An apparatus for inserting materials into envelopes according to Claim 1 or one of the subsequent claims, characterized in that the conveyor (5) for the envelopes (20) has a plurality of grippers (17) arranged at the same spacing from one another, for gripping the envelope flaps, and in its lower train (18) takes the envelopes (20) from a stack-removing means (2), and in its upper train (19) transfers the envelopes (20) to the spreading members (9).

## Revendications

1. Dispositif pour insérer des documents dans des enveloppes, comportant un dispositif (1 à 4) d'empilage et de retrait des enveloppes (20) et de ce qu'elles doivent contenir (21), ainsi qu'un dispositif (8) pour écarter l'enveloppe (20) et pour insérer dans l'enveloppe écartée (20) ce qu'elle doit contenir (21) et un convoyeur (22) destiné au transport de l'enveloppe (20) remplie, le dispositif (8) d'écartement et de préparation des enveloppes (20) ayant la forme d'une paire (10) de chaînes à maillons tournante et équipée de plusieurs organes (9) d'écartement, caractérisé en ce que le dispositif pour insérer des documents dans des enveloppes comporte deux plans (12,13) de transport des enveloppes (20) et de ce quelles doivent contenir (21), qui se trouvent dans des étages différents, entre lesquels la paire (10) de chaînes à maillons est disposée et peut être entraînée pas à pas transversalement à la direction de transport des enveloppes (20) et de ce qu'elles doivent contenir (21) et les organes (9) d'écartement de la paire (10) de chaînes à maillons en même temps reçoivent pendant les phases d'arrêt l'enveloppe ouverte (20) dans l'un des plans (13) de transport et préparent dans l'autre plan (12) de transport l'enveloppe reçue (20) pour insérer ce qu'elle doit contenir (21).

2. Dispositif pour insérer des documents dans des enveloppes suivant la revendication 1, caractérisé en ce que les convoyeurs (5,6) des enveloppes (20) et de ce qu'elles doivent contenir (21) tournent de manière continue et la paire (10) de chaînes à maillons tourne pas à pas.

3. Dispositif pour insérer des documents dans des enveloppes suivant la revendication 1 ou 2, caractérisé en ce que les convoyeurs (5,6) des enveloppes (20) et de ce qu'elles doivent contenir (21) tournent dans la zone de transfert dans le plan horizontal et la paire (10) de chaînes à maillons tourne dans la direction verticale.

4. Dispositif pour mettre des documents dans des enveloppes suivant la revendication 1 ou l'une des suivantes, caractérisé en ce que la paire (10) de chaînes à maillons est constituée de deux chaînes individuelles (14,15), qui sont disposées à distance l'une de l'autre, qui tournent autour d'axes (16) parallèles entre eux et sur lesquels sont montés, dirigés en sens contraire dans le même plan, les organes (9) d'écartement.

5. Dispositif pour mettre des documents dans des enveloppes suivant la revendication 1 ou l'une des suivantes, caractérisé en ce que la chaîne individuelle (14,15) comporte au moins quatre, de préférence huit organes (9) d'écartement à équidistance.

6. Dispositif pour insérer des documents dans des enveloppes suivant la revendication 1 ou l'une des suivantes, caractérisé en ce que le convoyeur (5) des enveloppes (20) comporte plusieurs griffes (17), à équidistance, pour la préhension des rabats des enveloppes, prend en charge dans son trajet inférieur (18) les enveloppes (20) provenant d'un dispositif (2) de retrait de piles et transmet dans son trajet supérieur (19) les enveloppes (20) aux organes (9) d'écartement.
